# EUROPÄISCHE PATENTSCHRIFT

(11) **EP 0 060 498 B1**
(45) Veröffentlichungstag und Bekanntmachung des Hinweises auf die Patenterteilung: **23.10.1985**
(21) Anmeldenummer: 82101886.8
(22) Anmeldetag: 10.03.1982
(51) Int. Cl.: B21D 39/04, E04G 21/12

(54) **Vorrichtung zum Verbinden von zwei stumpf gestossenen Bewehrungsstäben mittels einer Muffe**
Apparatus for connecting two abutting reinforcing bar ends by a sleeve
Appareil pour l'assemblage bout à bout de deux tiges de renforcement au moyen d'un manchon d'accouplement

(30) Priorität: 13.03.1981 DE 3109687
(43) Veröffentlichungstag der Anmeldung: 22.09.1982
(73) Patentinhaber: Dyckerhoff & Widmann Aktiengesellschaft, D-81902 München (DE)
(72) Erfinder: Mannhart, Alto, D-8000 München 45 (DE); Rieger, Georg, D-8034 Germering (DE)
(74) Vertreter: Möll, Friedrich Wilhelm

## Beschreibung

Die Erfindung betrifft ein Gerät zum Verbinden von zwei stumpf gestoßenen, mit Oberflächenprofilierungen versehenen Bewehrungsstäben durch eine mittels einer Ziehdüse aufgepreßten Muffe, das ein feststehendes Geräteteil mit einem Widerlager zum Abstützen der Muffe und ein relativ zum feststehenden Geräteil parallel zur Längsrichtung der Bewehrungsstäbe bewegbares Geräteteil mit einer Halterung zur Aufnahme der Ziehdüse aufweist, wobei zwischen beiden Geräteteilen mehrere Zylinder-Kolben-Einheiten zum Aufbringen einer zentrischen Zugkraft auf die Ziehdüse angeordnet sind und sowohl das Widerlager als auch die bewegbare Halterung zur Aufnahme der Ziehdüse mit jeweils einem von der Stirnseite ausgehenden Schlitz versehen sind, dessen Breite mindestens dem Durchmesser des zugeordneten Bewehrungsstabes entspricht.

Um Bewehrungsstäbe an den Enden stumpf zu stoßen, sind sogenannte Preßmuffenstöße bekannt. Dabei wird über die Enden der zu verbindenden Stäbe eine Muffe geschoben, die durch Anwendung von äußeren, radial zur Achse der Bewehrungsstäbe wirkenden Kräften so verformt wird, daß ihre Innenfläche in unmittelbare Berührung mit der Außenfläche der Bewehrungsstäbe gelangt. Die Verformung der Muffe erfolgt durch Anwendung radialen Drucks mittetseiner Ziehdüse.

Nun ist es im Bauwesen erforderlich, diese Verbindungen von Bewehrungsstäben nicht nur überhaupt, sondern vor allem auf der Baustelle am Bauwerk selbst herstellen zu können. So ist es beispielsweise häufig erforderlich, Bewehrungsstäbe an die aus dem Beton herausstehenden Enden bereits einbetonierter Bewehrungsstäbe anzuschließen. Um dies zu ermöglichen, ist das bekannte Gerät der eingangs genannten Art so ausgebildet (vgl. die DE-OS 22 52 096), daß es von der Seite her an die zu verbindenden Bewehrungsstäbe so herangeschoben werden kann, daß das Widerlager und die Halterung für die Ziehdüse die Bewehrungsstäbe teilweise umfassen. Zum Erreichen einer zentrischen Zugkraft auf die Ziehdüse ist es erforderlich, die drei Zylinder-Kolben-Einheiten symmetrisch um die Verbindungsstelle herum anzuordnen. Da die Kolben und Zylinder ausreichend stabil und damit relativ dick sein müssen, ist ein ziemlich großer Platzbedarf notwendig. Das bekannte Gerät ist daher nur dann einsetzbar, wenn der Abstand zu benachbarten Bewehrungsstäben sehr groß ist. Ein weiterer Nachteil des bekannten Gerätes besteht darin, daß die Ziehdüse nicht bis zu dem dem Widerlager benachbarten Muffenende wirken kann, so daß ein nicht verformter Muffenabschnitt verbleibt.

Der Erfindung liegt daher die Aufgabe zugrunde, ein Gerät der eingangs angegebenen Art zu schaffen, das es ermöglicht, Preßmuffenstöße auch dann ausführen zu können, wenn die zu verbindenden Bewehrungsstäbe in engen Abständen voneinander angeordnet sind und die Muffe von einer Seite her kontinuierlich auf ihre volle Länge zusammenzupressen.

Nach der Erfindung wird diese Aufgabe dadurch gelöst, daß eine oder mehrere in Zugrichtung der Ziehdüse wirkende Zylinder-Kolben-Einheit(en) exzentrisch zu der Ziehdüse angeordnet ist (sind), daß auf der der Ziehdüse gegenüberliegenden Seite der zuletzt genannten Zylinder-Kolben-Einheit(en) mindestens eine weitere Zylinder-Kolben-Einheit mit einem Gegenlaufzylinder angeordnet ist, die in umgekehrter Richtung mit Druckmittel beaufschlagbar ist, daß das Widerlager zum Abstützen der Muffe als Konsole und die Halterung für die Ziehdüse als Kragteil ausgebildet sind und daß die Konsole eine zweiteilige Stützhülse aufweist, die zwischen der Konsole und der benachbarten Stirnfläche der Muffe angeordnet ist und deren Abmessungen so gewählt sind, daß die Ziehdüse bis an das in diesem Bereich befindliche Ende der Muffe bewegbar ist.

Die zweiteilige Stützhülse besteht zweckmäßig aus zwei schalenförmigen, den Bewehrungsstab umschließenden Teilen, die am oberen Ende jeweils eine flanschartige Verbreiterung aufweisen. Die beiden Teile der Stützhülse mit den flanschartigen Verbreiterungen können an der Konsole um parallel zur Achse der Ziehdüse verlaufende Achsen schwenkbar angeschlossen sein, wobei Federn vorgesehen sein können, um die beiden Teile der Stützhülse in geschlossener Lage zu halten.

Als Halterung zur Aufnahme der Ziehdüse an dem bewegbaren Geräteteil ist zweckmäßig eine Grundplatte vorgesehen und ist die Ziehdüse in eine den Längsschlitz verbreiternde Ausnehmung in dieser Grundplatte eingesetzt.

Die Ziehdüse besteht zweckmäßig aus mindestens zwei ringförmigen Teilen, die einander zu einem geschlossenen Ringquerschnitt ergänzen, vorzugsweise aus zwei Teilen unterschiedlicher Bodenlänge, von denen das kürzere, innere Teil fest, aber lösbar, z. B. durch Schrauben, mit der Grundplatte verbunden und das längere äußere Teil lose in die Ausnehmung in der Grundplatte einsetzbar ist. Zweckmäßig weist das äußere Teil an der Unterseite eine Schulter auf, mit der es sich gegen entsprechende Widerlager an den vorderen Enden der Grundplatte abstützt.

Die Zylinderräume der Zylinder-Kolben-Einheiten können in einem einheitlichen, das obere Maschinenteil bildenden Zylindergehäuse vorgesehen sein. Sie können aber auch je für sich auf eine Grundplatte aufgesetzt und mit dieser sowie mit einer oberen Deckplatte verbunden, z. B. verschraubt, sein. Dabei ist zweckmäßig in der Wirkungsebene der Kraftresultierenden ein Versteifungsblech angeordnet, das sowohl mit der Grundplatte, wie auch mit der Deckplatte fest verbunden, z. B. verschweißt oder verschraubt, ist.

Die Erfindung wird nachstehend anhand der in der Zeichnung dargestellten Ausführungsbeispiele näher erläutert. Es zeigt

Fig. 1 einen Längsschnitt durch eine erste Ausführungsform eines Gerätes nach der Erfindung entlang der Linie I-I in Fig. 2,
Fig. 2 einen Querschnitt entlang der Linie 11-11 der Fig. 1,
Fig. 2a einen entsprechenden Querschnitt durch eine andere Ausführungsform des Gerätes,
Fig. 3 einen Querschnitt entlang der Linie 111-111 der Fig. 1,
Fig. 3a und 3b Detaildarstellungen verschiedener Ausbildungen der Ziehdüse,
Fig. 4 eine Frontansicht entlang der Linie IV-IV in Fig. 1,
Fig. 5 die Untersicht des oberen Geräteteils entlang der Linie V-V in Fig. 1,
Fig. 6 eine Seitenansicht des unteren Bereiches des oberen Geräteteils,
Fig.7 einen der Fig. 1 entsprechenden Längsschnitt durch das obere Geräteteil einer anderen Ausführungsform,
Fig. 8 einen Querschnitt entlang der Linie VIII-VIII in Fig. 7,
Fig. 9 einen Längsschnitt durch eine andere Ausführungsform der Grundplatte des unteren Geräteteils und
Fig. 10 eine Draufsicht auf die Grundplatte nach Fig. 9.

Das Gerät 1, wie es in den Fig. 1 bis 4 dargestellt ist, besteht im wesentlichen aus einem oberen Geräteteil 2 und einem unteren Geräteteil 3, die durch Zylinder-Kolben-Einheiten miteinander verbunden und mittels dieser gegeneinander bewegbar sind.

Das obere Geräteteil 2, das während des Betriebs feststeht, umfaßt ein einteiliges Zylindergehäuse 4, in dem durch Bohrungen ein Zylinderraum 5 für einen Zugzylinder 6 und ein Zylinderraum 7 für einen Gegenlaufzylinder 8 angeordnet sind. In dem Zylinderraum 5 ist ein Kolben 9 mit einer Kolbenstange 10 bewegbar; im Zylinderraum 7 läuft eine Kolbenstange 11, die so ausgebildet ist, daß der in den Zylinderraum 7 eingreifende Teil als Kolben wirkt.

Am Zylindergehäuse 4 ist eine gabelförmig ausgebildete Konsole 12 angeformt (vgl. auch Fig. 2), mit der das Gerät 1 jeweils einen der zu verbindenden Bewehrungsstäbe 13, 14 umschließend, in die Zwischenräume zwischen - gestrichelt angedeuteten - benachbarten Bewehrungsstäben eingeschoben werden kann. Über die Bewehrungsstäbe 13, 14 ist im Stoßbereich eine Muffe 15 geschoben, die mittels einer Ziehdüse 35 durch radiale Verformung zum festen Anliegen an den mit Oberflächenprofilierungen versehenen Bewehrungsstäben 13, 14 gebracht werden soll.

Mit der Konsole 12 steht eine Stützhülse 16 in Wirkverbindung. Die Stützhülse 16 umfaßt ein schlankes unteres Teil 17, mit dem sie sich am oberen Ende der Muffe 15 abstützt, und eine flanschartige Verbreiterung 18, mit der sie kraft- und formschlüssig an der Konsole 12 festgelegt ist. Die gesamte Stützhülse 16 besteht ihrerseits aus zwei schalenförmigen Teilen 17', 17" mit jeweils einer flanschartigen Verbreiterung 18', 18" (Fig. 5), die an der Konsole 12 um die Achsen von Bolzen 19 in Richtung der Pfeile 20 schwenkbar befestigt sind. Die Schwenkbewegung erfolgt gegen die Wirkung von flachen Federn 21, die seitlich außen an der Konsole 12 mittels Druckstücken 22 und Schrauben 23 festgelegt sind.

Die flanschartigen Verbreiterungen 18' und 18" der Stützhülse 16 tragen an der Stirnseite Abschrägungen 24. Diese Abschrägungen 24 dienen als Gleitflächen, wenn das Gerät 1 mit der Konsole 12 oberhalb einer Muffe 15 über einen Bewehrungsstab 13 geschoben wird, wobei die beiden schalenförmigen Teile der Stützhülse 16 sich öffnen und den Stab 13 zwischen sich einschließlich wieder schließen. In der geschlossenen Stellung können die beiden Teile der Stützhülse 16 durch Justierbolzen 15 (Fig. 6) verriegelt werden, die in Bohrungen 26 in der Konsole 12 geführt sind und in Bohrungen 27 in den flanschartigen Verbreiterungen 18' bzw. 18" eindringen. An der Unterseite der Konsole 12 ist eine Platte 28 als Verschleißteil angeschraubt.

In Fig. 2a ist nur im Querschnitt eine zweite Ausführungsform des Gerätes gemäß Fig. 1 dargestellt, bei der das feststehende Geräteteil 2a anstelle eines Zugzylinders zwei Zugzylinder 6a und 6b aufweist, die nebeneinander und symmetrisch zur Längsachse der Vorrichtung angeordnet sind. Den beiden Zugzylindern 6a und 6b entsprechen Zylinderräume 5a und 5b; der Gegenlaufzylinder 8a besitzt wie im Beispiel der Fig. 2 einen Zylinderraum 7a. Durch Verteilung der für die Verformung der Muffe erforderlichen Zugkraft auf zwei parallel wirkende Zylinder verringert sich der Durchmesser des einzelnen Zylinders und somit die Exzentrizität des Kraftangriffs.

Das untere Geräteteil 3 besteht bei der Ausführungsform gemäß der Fig. 1 aus einer Grundplatte 29 mit Sacklochbohrungen 30, in welche die Kolbenstangen 10 bzw. 11 von Zugzylinder 6 bzw. Gegenlaufzylinder 8 eingesetzt und durch Stirnschrauben 31 befestigt sind. Die Grundplatte 29 ist in ihrem ein Kragteil bildenden Bereich 32 verbreitert (Fig. 3). Das vordere Ende 33 ist durch einen Längsschlitz 34 gabelförmig gestaltet und dient der Halterung der Ziehdüse 35.

Die Ziehdüse 35 besteht aus zwei kreisringförmigen Teilen, nämlich einem kürzeren, inneren Teil 36a und einem längeren, äußeren Teil 36b, die in eine Ausnehmung 66 in der Grundplatte 29 eingesetzt sind. Die durch das innere, an der Grundplatte 29 befestigte, z. B. angeschraubte Teil 36a zu verschließende Öffnung in dem äußeren Teil 36b muß so groß sein, daß das Gerät von der Seite her auf die zu verbindenden Bewehrungsstäbe aufgeschoben werden kann. Das äußere Teil 36b wird danach in die Vertiefung 66 eingesetzt (Fig. 3a). Die Ziehdüse kann aber auch aus zwei Hälften 37a, 37b bestehen, die beide herausnehmbar und jeweils beim Ansetzen der Vorrichtung einsetzbar sind (Fig. 3b).

Ein weiteres Ausführungsbeispiel für die Ausbildung der Grundplatte ist in den Fig. 9 und 10 dargestellt, von denen Fig. 9 einen Längsschnitt durch eine solche Grundplatte und Fig. 10 eine Draufsicht darstellen.

Die Grundplatte 29' besitzt ebenfalls einen von ihrem vorderen Ende 33' ausgehenden Längsschlitz 34' mit einer Vertiefung 66, in welche die Ziehdüse 35" eingesetzt ist. Die Ziehdüse 35" weist die Form eines Kreisringes auf und besteht aus einem kürzeren inneren Teil 36a', das z. B. mittels einer Schraube fest an der Grundplatte 29' befestigt ist, und aus einem entsprechend längeren äußeren Teil 36b', das wiederum nur lose in die Ausnehmung 66 eingesetzt ist.

Da die ringförmige Ziehdüse 35" bei der plastischen Verformung einer Muffe unverhältnismäßig großen radialen Kräften ausgesetzt ist, die durch das gabelförmige Kragteil der Grundplatte 29' aufgenommen werden müssen, besitzt das längere Teil 36b' der Ziehdüse an seiner Unterseite eine Schulter 64, die sich im eingesetzten Zustand gegen eine entsprechende Schulter 65 am vorderen Ende 33' der Grundplatte 29' abstützt (Fig. 9). Dadurch wird gewährleistet, daß die in der Ziehdüse auftretenden Radialkräfte im Bereich dieser Schultern 64 bzw. 65 nur als Normalkräfte auf die Grundplatte 29' abgegeben werden, die senkrecht auf die Schultern wirken, so daß die beiden Arme der Ziehdüse 29'nicht auseinandergespreizt, sondern nur in Längsrichtung beansprucht werden.

Zur Herstellung eines Preßmuffenstoßes wird nach dem Ausrichten der Bewehrungsstäbe 13 und 14 und dem Ansetzen der Muffe 15 das Gerät 1 in Stellung gebracht. Hierzu ist es mit einem Tragegriff 38 versehen (Fig. 1 und 4). Das Gerät wird so angesetzt, daß die Konsole 12 sich oberhalb der Muffe 15 in einer solchen Lage befindet, daß die beiden schalenförmigen Teile 17', 18' und 17", 18" der Stützhülse 16 die Muffe 15 umfassen und sich deshalb nicht schließen können. Das Gerät wird in dieser Lage dadurch gehalten, daß sich die Platte 28 (Fig. 6) oben auf die Muffe 15 auflegt. Die Muffe 15 kann in der vorgesehenen Lage beispielsweise dadurch gehalten werden, daß unmittelbar unterhalb der Muffe Rödeldraht um den Bewehrungsstab 14 geschlungen wird. In dieser Lage bleibt im Bereich des unteren Geräteteils 3 ausreichend Platz zur Verfügung, um das ringförmige Teil 36 der Ziehdüse 35 einsetzen zu können. Sobald die Ziehdüse 35 vollständig ist, wird das Gerät 1 etwas nach oben angehoben; dadurch geraten die beiden schalenförmigen Teile 17', 18' und 17", 18" der Stützhülse 16 aus dem Bereich der Muffe 15 heraus, schließen sich um den Bewehrungsstab 13 und können nun in der aus Fig. 1 ersichtlichen Weise oben auf die Muffe 15 aufgesetzt werden.

Durch eine Druckmittelleitung 39 wird nunmehr Druckmittel in Richtung des Pfeils 40 (Fig. 1) zugeführt, das über den Zylinderraum 7 die Druckfläche 41 der Kolbenstange 11 des Gegenlaufzylinders 8 und durch Einleitung in den unteren Teil des Zylinderraumes 5 den Kolben 9 des Zugzylinders 6 von unten her beaufschlagt. Auf diese Weise wird neben der über den Zugzylinder 6 ausgeübten Zugkraft auf den Gegenlaufzylinder 8 eine Druckkraft ausgeübt.

Das Verhältnis der Druckfläche des Zugzylinders 6 zu derjenigen des Gegenlaufzylinders 8 muß dabei genau so groß sein wie das Verhältnis des Abstandes b der Achse des Zugzylinders 6 von der Achse der Bewehrungsstäbe 13, 14 bzw. der Ziehdüse 35 zu dem Abstand a der Achse des Gegenlaufzylinders 8 zur Achse der Bewehrungsstäbe 13, 14. Das durch den Gegenlaufzylinder 8 ausgelöste Biegemoment kompensiert dabei das Biegemoment, das bei der Wirkung des Zugzylinders entsteht, so daß die Grundplatte 29 mit der Ziehdüse 35 langsam und gleichmäßig über die Muffe 15 gezogen wird, die sich dabei plastisch verformt.

Neben der massiven Ausführung des Zylindergehäuses 4 ist es auch möglich, dieses in aufgelöster Bauweise auszuführen. Eine solche Ausführungsform ist in den Fig.7 und 8 dargestellt. Das obere Geräteteil 2b umfaßt hier einen Zugzylinder 42 und einen Gegenlaufzylinder 43 als einzelne Aggregate, die durch eine Grundplatte 44 verbunden sind. An den oberen Enden sind die Zylinder 42 und 43 durch eine Deckplatte 45 zusammengefaßt und verbunden. Die Verbindungen sind jeweils durch Schrauben 46 hergestellt.

Der gegenseitigen Aussteifung dient ein Versteifungsblech 47, das einerseits über eine Lasche 48 mit dem Zylinder 42 und über seitliche Flügel 49 mit dem Gegenlaufzylinder 43 verbunden ist. Im übrigen, insbesondere auch im Hinblick auf das untere Geräteteil ist dieses Gerät in gleicher Weise ausgebildet wie dasjenige, das im Zusammenhang mit den Fig. 1 bis 4 beschrieben wurde.

## Patentansprüche

1. Gerät zum Verbinden von zwei stumpf gestoßenen, mit Oberflächenprofilierungen versehenen Bewehrungsstäben durch eine mittels einer Ziehdüse (35) aufgepreßten Muffe (15), das ein feststehendes Geräteteil mit einem Widerlager zum Abstützen der Muffe und ein relativ zum feststehenden Geräteteil parallel zur Längsrichtung der Bewehrungsstäbe bewegbares Geräteteil mit einer Halterung zur Aufnahme der Ziehdüse aufweist, wobei zwischen beiden Geräteteilen mehrere Zylinder-Kolben-Einheiten zum Aufbringen einer zentrischen Zugkraft auf die Ziehdüse angeordnet sind und sowohl das Widerlager als auch die bewegbare Halterung zur Aufnahme der Ziehdüse mit jeweils einem von der Stirnseite ausgehenden Schlitz versehen sind, dessen Breite mindestens dem Durchmesser des zugeordneten Bewehrungsstabes entspricht, dadurch gekennzeichnet, daß eine oder mehrere in Zugrichtung der Ziehdüse (35) wirkende Zylinder-Kolben-Einheit(en) exzentrisch zu der Ziehdüse (35) angeordnet ist (sind), daß auf der der Ziehdüse (35) gegenüberliegenden Seite der zuletzt genannten Zylinder-Kolben-Einheit(en) mindestens eine weitere Zylinder-Kolben-Einheit mit einem Gegenlaufzylinder (8, 8a, 43) angeordnet ist, die in umgekehrter Richtung mit Druckmittel beaufschlagbar ist, daß das Widerlager zum Abstützen der Muffe (15) als Konsole (12) und die Halterung für die Ziehdüse (35) als Kragteil ausgebildet sind und daß die Konsole (12) eine zweiteilige Stützhülse (16) aufweist, die zwischen der Konsole (12) und der benachbarten Stirnfläche der Muffe (15) angeordnet ist und deren Abmessungen so gewählt sind, daß die Ziehdüse (35) bis an das in diesem Bereich befindliche Ende der Muffe (15) bewegbar ist.

2. Gerät nach Anspruch 1, dadurch gekennzeichnet, daß die zweiteilige Stützhülse (16) aus zwei schalenförmigen, den Bewehrungsstab (13 bzw. 14) umschließenden Teilen (17', 17") besteht, die am oberen Ende jeweils eine flanschartige Verbreiterung (18', 18") aufweisen.

3. Gerät nach Anspruch 2, dadurch gekennzeichnet, daß die beiden Teile (17', 17") der Stützhülse

(16) mit den flanschartigen Verbreiterungen (18', 18") an der Konsole (12) um parallel zur Achse der Ziehdüse (35) verlaufende Achsen schwenkbar angeschlossen sind.

4. Gerät nach Anspruch 3, dadurch gekennzeichnet, daß Federn (21) vorgesehen sind, um die beiden Teile (17', 17") der Stützhülse (16) in geschlossener Lage zu halten.

5. Gerät nach einem der Ansprüche 1 bis 4, dadurch gekennzeichnet, daß als Halterung für die Ziehdüse (35) an dem bewegbaren unteren Geräteteil (3) eine Grundplatte (29, 29') vorgesehen und die Ziehdüse (35) in eine den Längsschlitz (34, 34') verbreiternde Ausnehmung (66) in der Grundplatte (29, 29') eingesetzt ist.

6. Gerät nach Anspruch 5, dadurch gekennzeichnet, daß die Ziehdüse (35, 35', 35") aus mindestens zwei ringförmigen Teilen (36a, 36b bzw. 36a', 36b' bzw. 37a, 37b) besteht, die einander zu einem geschlossenen Ringquerschnitt ergänzen.

7. Gerät nach Anspruch 6, dadurch gekennzeichnet, daß die Ziehdüse (35, 35") aus zwei Teilen unterschiedlicher Bogenlänge besteht, von denen das kürzere, innere Teil (36a, 36a') fest, aber lösbar, z. B. durch Schrauben, mit der Grundplatte (29, 29') verbunden und das längere, äußere Teil (36b, 36b') lose in die Ausnehmung (66) in der Grundplatte (29, 29') einsetzbar ist.

8. Gerät nach Anspruch 7, dadurch gekennzeichnet, daß das äußere Teil (36b') an der Unterseite eine Schulter (64) aufweist, mit der es sich gegen entsprechende Widerlager (65) an den vorderen Enden (33') der Grundplatte (29') abstützt (Fig. 9 und 10).

9. Gerät nach einem der Ansprüche 1 bis 8, dadurch gekennzeichnet, daß die Zylinderräume (5 bzw. 5a, 5b und 7 bzw. 7a) sämtlicher Zylinder-Kolben-Einheiten in einem einheitlichen, das feststehende Geräteteil (2, 2a) bildenden Zylindergehäuse (4) vorgesehen sind.

10. Gerät nach einem der Ansprüche 1 bis 8, dadurch gekennzeichnet, daß sämtliche Zylinder-Kolben-Einheiten je für sich auf eine Grundplatte (44) aufgesetzt und mit dieser sowie mit einer oberen Deckplatte (45) verbunden, z. B. verschraubt, sind.

11. Gerät nach Anspruch 10, dadurch gekennzeichnet, daß in der Wirkungsebene der Kraftresultierenden ein Versteifungsblech (47) angeordnet und sowohl mit der Grundplatte (44), wie auch mit der Deckplatte (45) fest verbunden, z. B. verschweißt oder verschraubt, ist.

## Claims

1. An apparatus for connecting two butt-jointed reinforcing bars provided with surface profiling by a sleeve pressed on by means of a forming die, which has a stationary apparatus part with an abutment for supporting the sleeve and an apparatus part which is movable relative to the stationary apparatus part parallel to the longitudinal direction of the reinforcing bars and which has a mounting for accommodating the forming die, wherein a plurality of cylinder-piston assemblies are disposed between both apparatus parts for applying a concentric drawing force to the forming die and both the abutment and the movable mounting for accommodating the forming die are provided with a respective slot extending from the front end, the width of which corresponds at least to the diameter of the associated reinforcing bar, characterised in that one or more cylinder-piston assembly(ies) acting in the drawing direction of the forming die (35) is (are) disposed eccentrically to the forming die (35), in that on that side of the lastmentioned cylinder-piston assembly(ies) lying opposed to the forming die

(35) there is disposed at least one further cylinder-piston assembly which has an opposed cylinder (8, 8a, 43) and which can be acted upon by pressure medium in the opposite direction, in that the abutment for supporting the sleeve (15) is designed as a bracket (12) and the mounting for the forming die (35) is designed as a cantilever part, and in that the bracket (12) has a two-part supporting socket

(16) which is disposed between the bracket (12) and the adjacent end face of the sleeve (15) and of which the dimensions are so chosen that the forming die (35) is movable up to the end of the sleeve

(15) situated in this zone.

2. An apparatus according to Claim 1, characterised in that the two-part supporting socket (16) comprises two shell-like parts (17', 17") which surround the reinforcing bar (13 and 14) and which at the top end have a respective flange-type widened portion (18', 18").

3. An apparatus according to Claim 2, characterised in that the two parts (17', 17") of the supporting socket (16) with the flange-type widened portions (18', 18") are connected pivotably to the bracket (12) about axes extending parallel to the axis of the forming die (35).

4. An apparatus according to Claim 3, characterised in that springs (21) are provided to retain the two parts (17,17") of the supporting socket (16) in a closed position.

5. An apparatus according to any of Claims 1 to 4, characterised in that a base plate (29, 29') is provided as mounting for the forming die (35) on the movable lower apparatus part (3) and the forming die (35) is inserted into a recess (66) in the base plate (29,29') widening the longitudinal slot (34,34').

6. An apparatus according to Claim 5, characterised in that the forming die (35, 35', 35") comprises at least two annular parts (36a, 36b or 36a', 36b' or 37a, 37b) which complement one another to form a closed annular cross-section.

7, An apparatus according to Claim 6, characterised in that the forming die (35, 35") comprises two parts of different arc length, of which the shorter, inner part (36, 36a') is connected securely but detachably, e. g. by bolts, to the base plate (29, 29') and the longer, outer part (36b, 36b') can be inserted loosely into the recess (66) in the base plate (29, 29').

8. An apparatus according to Claim 7, characterised in that on its underside the outer part (36b') has a shoulder (64) with which it bears against corresponding abutments (65) on the front ends (33') of the base plate (29') (Fig. 9 and 10).

9. An apparatus according to any of Claims 1 to 8, characterised in that the cylinder chambers (5 or 5a, 5b and 7 or 7a) of all the cylinder-piston assemblies are provided in a uniform cylindrical housing (4) forming the stationary apparatus part (2, 2a).

10. An apparatus according to any of Claims 1 to 8, characterised in that all the cylinder-piston assemblies are each mounted independently on a base plate (44) and are connected, e. g. bolted, thereto and to an upper cover plate (45).

11. An apparatus according to Claim 10, characterised in that a stiffening plate (47) is disposed in the plane of action of the force resultants and is securely connected, e. g. welded or bolted, both to the base plate (44) and to the cover plate (45).

## Revendications

1. Appareil pour relier deux barres d'armature mises bout à bout et munies de profilages de surface au moyen d'un manchon pressé sur elles au moyen d'une filière, l'appareil comprenant une partie fixe avec une butée en vue de l'appui du manchon et une partie mobile par rapport à la partie fixe et pouvant se déplacer parallèlement à la direction longitudinale des barres d'armature, et comprenant une fixation pour retenir la filière, plusieurs ensembles à cylindre et piston étant disposés entre les deux parties de l'appareil pour appliquer une force de traction centrale sur la filière, et la butée ainsi que la fixation mobile destinée à la filière étant munies chacune d'une fente partant de leur côté frontal, dont la largeur correspond au moins au diamètre de la barre d'armature associée, caractérisé en ce qu'un ou plusieurs ensembles à cylindre et piston exerçant leur action dans la direction de la traction de la filière (35) est ou sont disposés excentriquement par rapport à la filière (35); en ce qu'au moins un autre ensemble à cylindre et piston comprenant un contre-cylindre (8, 8a, 43) est disposé sur le côté du ou des ensembles à cylindre et piston dernièrement mentionnés qui est opposé à la filière (35), lequel contre-cylindre peut être soumis à l'action d'un agent de pression en direction inverse, en ce que la butée destinée au support du manchon (15) est constituée sous forme d'une console (12) et la fixation de la filière (35) sous forme d'un élément en porte à faux, et en ce que la console (12) comprend un manchon d'appui en deux parties (16), disposé entre la console (12) et la surface frontale voisine du manchon (15) et dont les dimensions sont choisies de manière que la filière (35) puisse se déplacer jusqu'à l'extrémité du manchon (15) se trouvant dans cette région.

2. Appareil selon la Revendication 1, caractérisé en ce que le manchon d'appui en deux parties (16) est constitué de deux parties (17', 17") en forme de coquilles entourant la barre d'armature (13 ou 14), ces deux parties présentant chacune à son extrémité supérieure un élargissement en forme de collerette (18', 18").

3. Appareil selon la Revendication 2, caractérisé en ce que les deux parties (17', 17") du machon d'appui (16) comprenent les parties élargies en forme collerettes (18', 18") sont raccordées de façon pivontante à la console (12) autour d'axes parallèles à l'axe de la filière (35).

4. Appareil selon la Revendication 3, caractérisé en ce que sont prévus des ressorts (21) pour maintenir les deux parties (17', 17") du manchon d'appui (16) en position fermée.

5. Appareil selon l'une quelconque des Revendications 1 à 4, caractérisé en ce que l'on prévoit, en tant que fixation pour la filière (35) sur la partie inférieure mobile (3) de l'appareil, une plaque de base (29, 29'), et en ce que la filière (35) est introduite dans un évidement (66) de la plaque de base (29, 29') qui élargit la fente longitudinale (34,34').

6. Appareil selon la Revendication 5, caractérisé en ce que la filière (35, 35', 35") est constituée d'au moins deux parties de forme annulaire (36a, 36b ou 36a', 36b' ou 37a, 37b) qui se complètent l'une l'autre en formant une section annulaire fermée.

7. Appareil selon la Revendication 6, caractérisé en ce que la filière (35, 35") est constituée de deux parties de longueur d'arc différentes, dont la partie intérieure plus courte (36a, 36a') est reliée de façon fixe mais amovible à la plaque de base (29, 29'), par exemple par vissage, et la partie externe plus longue (36b, 36b') peut être insérée librement dans l'évidement (66) de la plaque de base (29, 29').

8. Appareil selon la Revendication 7, caractérisé en ce que la partie externe (36b') présente, sur son côté inférieur, un épaulement (64) au moyen duquel elle s'appuie contre une butée correspondante (65) à l'extrémité avant (33') de la plaque de base (29').

9. Appareil selon l'une quelconque des Revendications 1 à 8, caractérisé en ce que les enceintes cylindriques (5 ou 5a, 5b et 7 ou 7a) de tous les ensembles à cylindre et piston sont prévues dans un logement cylindrique monobloc (4) constituant la partie fixe (2,2a) de l'appareil.

10. Appareil selon l'une quelconque des Revendications 1 à 8, caractérisé en ce que tous les ensembles à cylindre et piston sont montés individuellement dans une plaque de base (44) et reliés à cette dernière ainsi qu'à une plaque de recouvrement supérieure (45), par exemple par vissage.

11. Appareil selon la Revendication 10, caractérisé en ce que dans le plan d'action des résultantes des forces est disposée une tôle de renforcement (47) qui est reliée fermement aussi bien à la plaque de base (44) qu'à la plaque de recouvrement (45), par exemple par soudage ou par vissage.
